# EUROPÄISCHE PATENTSCHRIFT

(11) **EP 2 487 132 B1**
(45) Veröffentlichungstag und Bekanntmachung des Hinweises auf die Patenterteilung: **16.04.2014**
(21) Anmeldenummer: 12152099.3
(22) Anmeldetag: 23.01.2012
(51) Int. Cl.: B67D 7/02, B01F 5/04

(54) **Deckel für einen mit einer Flüssigkeit zu befüllenden Behälter**
Lid for a container to be filled with liquid
Couvercle pour un récipient devant être rempli avec un liquide

(30) Priorität: 09.02.2011 DE 202011002514 U
(43) Veröffentlichungstag der Anmeldung: 15.08.2012
(73) Patentinhaber: Müller, Claus, 55546 Volxheim (DE)
(72) Erfinder: Müller, Claus, 55546 Volxheim (DE)
(74) Vertreter: Müller, Jochen

(56) Entgegenhaltungen:
- EP-A1- 0 911 296
- WO-A1-94/14697
- WO-A2-2004/072603
- US-A- 3 964 689
- US-A- 5 033 649

## Beschreibung

Die Erfindung bezieht sich auf einen Deckel für einen mit einer Flüssigkeit zu befüllenden Behälter, insbesondere Wassertank eines Wohnmobils, Wohnwagens, Bootes, Busses, Lkws oder dergleichen, mit einem Anschluss für einen Befüllschlauch.

Die US 5 033 649 A offenbart einen derartigen Deckel zum Verschließen eines mit einer Flüssigkeit zu befüllenden Behälters.

Wohnmobile, Wohnwagen oder dergleichen Fahrzeuge umfassen in der Regel einen Wassertank, der zur Bevorratung von Trinkwasser dient, das oftmals an speziellen Zapfstellen mittels eines Schlauches getankt wird. Um den Tankvorgang zu erleichtern, ist aus der Praxis ein Deckel bekannt, der auf dem Einfüllstutzen des Wassertanks befestigt wird und der mit einem Anschluss für den Schlauch ausgestattet ist. Der Schlauch kann mittels einer Steckkupplung, einer Schlauchschelle oder einer Überwurfmutter an dem Anschluss befestigt werden und sonach nicht unbeabsichtigt aus dem Einfüllstutzen heraus rutschen.

Da sowohl das zu tankende Wasser als auch das in dem Wassertank gelagerte Wasser mit Keimen belastet sein kann, die unter Umständen die Gesundheit der Benutzer beeinträchtigen, ist es erforderlich, das Wasser zu entkeimen. Hierzu wird beispielsweise vor oder nach dem Befüllen des Wassertanks oder in bestimmten Zeitabständen eine Lösung mit Silberionen oder Chlor als Entkeimer in den Einfüllstutzen geschüttet. Da die Menge an Entkeimer relativ gering und der Einfüllstutzen aufgrund seiner teilweise senkrecht zu einer Außenwandung ausgerichteten Einbaulage oftmals schwer erreichbar ist, ist das Einfüllen von einem als Entkeimer dienenden Additivs häufig nur schwer zu bewerkstelligen, insbesondere unter Einnahme einer nicht ergonomischen Körperhaltung und ohne weitere Hilfsmittel.

Es ist Aufgabe der Erfindung, einen Deckel der eingangs genannten Art zu schaffen, der ein leichtes Befüllen des Behälters mit Flüssigkeit unter gleichzeitiger Zugabe eines Additivs sicherstellt, wobei sich gleichzeitig das Additiv innig mit der Flüssigkeit vermischt.

Erfindungsgemäß wird die Aufgabe dadurch gelöst, dass dem Anschluss
- dem auf der einen Seite des Deckels befindlichen Anschluss ein ein freies Ende aufweisender rohrförmiger Einlaufstutzen auf der gegenüberliegenden Seite des Deckels zugeordnet ist, wobei der Anschluss mit dem rohrförmigen Einlaufstutzen verschraubt ist,
- dem Anschluss eine in den Deckel eingesetzte Zuleitung zugeordnet ist, die zum einen in den Strömungsweg der Flüssigkeit und zum anderen in einen Vorratsbehälter für einen Zusatzstoff in Form eines Fluides oder Pulvers ragt, wobei die Zuleitung in eine Querbohrung des rohrförmigen Einlaufstutzens eingesetzt ist.

Der Anschluss mit der verbundenen Zuleitung arbeitet nach dem Prinzip einer Venturi-Düse bzw. einer Strahlpumpe. Durch die den Anschluss durchströmende Flüssigkeit wird der Zusatzstoff in Form des Fluides oder Pulvers durch die Zuleitung aus dem Vorratsbehälter angesaugt und mit der Flüssigkeit vermischt. Handelt es sich bei dem Zusatzstoff um eine Silberionenlösung oder Chlor in Lösung oder in Pulverform und bei der Flüssigkeit um Wasser, dann wird nach einer kurzen Einwirkzeit das Wasser im Behälter entkeimt. Der Deckel mit seinem Anschluss für den Befüllschlauch sowie der Zuleitung, die mit dem Vorratsbehälter verbunden ist, ist relativ leicht auf den Einfüllstutzen des Behälters aufzusetzen und die Entkeimung des getankten Wassers bzw. die Zuführung von Additiv zu dem Wasser während des Tankens erfolgt zuverlässig. Selbstverständlich kann der Deckel auf dem Einfüllstutzen des Behälters verbleiben und der Vorratsbehälter mit dem Zusatzstoff mit dem Behälter gekoppelt sein, beispielsweise an einem Chassis eines Wohnmobils befestigt, wonach lediglich der Befüllschlauch mit dem Anschluss zu verbinden ist und bei einem ausreichenden Vorrat an Zusatzstoff ein sehr bequemes Einfüllen von Entkeimer beim Tanken von Wasser erfolgt.

Selbstverständlich ist es auch möglich, andere Flüssigkeiten als Wasser in den Behälter zu füllen. Beispielsweise können im Sinne der Erfindung auch Getränke, Kraftstoffe oder andere Flüssigkeiten in den Behälter gefüllt und mittels beliebiger Zusatzstoffe vermischt werden.

Nach einer Weiterbildung ist der Anschluss mit dem rohrförmigen Einlaufstutzen verschraubt. Der Einlaufstutzen ragt in den Tank bzw. den Einfüllstutzen des Behälters, wenn der Deckel bestimmungsgemäß den Einfüllstutzen des Behälters verschließt und kann den Querschnitt einer Venturi-Düse und/oder einen auslassseitigen Diffusor und/oder eine Mischkammer aufweisen. Insbesondere ist es möglich, den Anschluss und den Einlaufstutzen mit Gewinden zu versehen, damit sie miteinander verschraubt und derart an dem Deckel befestigt werden können.

Zweckmäßigerweise ist die Zuleitung als ein lösbar mit dem Vorratsbehälter verbundener Schlauch ausgebildet. Der Vorratsbehälter kann beim Befüllen des Behälters mit Wasser in der Hand gehalten oder neben dem Behälter abgestellt werden und wird von der Zuleitung getrennt, wenn der Befüllvorgang beendet ist. Selbstverständlich kann der Vorratsbehälter auch relativ zu dem Behälter befestigt sein und in die Zuleitung einen Absperrhahn aufweisen.

Die Zuleitung ist an ihrem dem rohrförmigen Einlaufstutzen zugewandten Ende mit einem rohrförmigen Winkelstück versehen, das mit einem Schenkel in die Zuleitung und mit einem anderen Schenkel in den rohrförmigen Einlaufstutzen eingesetzt ist. Zweckmäßigerweise ist das Winkelstück mit seinen Schenkeln in die schlauchförmige Zuleitung und/oder den rohrförmigen Einlaufstutzen eingepresst. Wenn beide Schenkel des Winkelstückes in einem Presssitz gehalten sind, ist die schlauchförmige Zuleitung auch ohne eine Schlauchschelle sicher an dem Deckel gehalten.

Um die Wirkung der Strahlpumpe zu steigern, ist vorzugsweise das Winkelstück an seinem in den Einlaufstutzen ragenden Ende derart abgeschrägt, dass seine Öffnung in Richtung des freien Endes des Einlaufstutzens weist.

Nach einer Weiterbildung erstreckt sich mindestens eine Überlauf- und oder Entlüftungsöffnung von der Innenseite zur Außenseite des Deckels. Um den Deckel sicher und lösbar mit dem Behälter zu verbinden, ist eine Verschlusseinrichtung, insbesondere ein Gewinde, Bajonettverschluss oder dergleichen, vorzugsweise abschließbar, mit einem Einfüllstutzen des Behälters kompatibel. Wenn ein Schloss an dem Deckel vorgesehen ist, dann kann eine unbefugte Manipulation des Inhalts des Behälters verhindert werden.

Damit der Befüllschlauch möglichst einfach mit dem Anschluss koppelbar ist, ist bevorzugt der Anschluss als eine lösbare Steckkupplung oder eine Schlauchtülle ausgebildet. Steckkupplungen, die an Wasserschläuchen verwendet werden sind in unterschiedlichen Größen und Ausgestaltungen am Markt erhältlich.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der Erfindung ist nur durch die Ansprüche definiert.

Die Erfindung wird im Folgenden anhand eines Ausführungsbeispieles unter Bezugnahme auf die zugehörigen Zeichnungen näher erläutert. Es zeigt:
- Fig. 1: eine Seitenansicht eines erfindungsgemäßen Deckels
- Fig. 2: eine Draufsicht auf den Deckel nach Fig. 1 und
- Fig. 3: eine Seitenansicht des Deckels nach Fig. 1 in alternativer Ausgestaltung.

Der Deckel ist aus Kunststoff oder Metall gefertigt und weist außenseitig ein ungeformtes Griffstück 1 aus, das sich in einer länglichen Form über den Zylindrischen Deckel erstreckt, der in seinem Zentrum mit einer Bohrung 2 versehen ist, in die ein als Steckkupplung 3 oder zylindrischer Ansatz ausgebildeter Anschluss 4 für einen nicht dargestellten Befüllschlauch eingesetzt ist. Der Befüllschlauch weist ein zu der Steckkupplung 3 korrespondierendes Gegenstück auf oder wird auf den Ansatz aufgesteckt und mittels einer Schlauchschelle festgelegt. Der Anschluss 4 ist auf der dem Behälter zugeordneten einen Seite mit einem rohrförmigen Einlaufstutzen 5 verbunden, der mit einer Querbohrung 6 versehen ist, in die ein Ende einer als Schlauch 7 ausgeführten Zuleitung 8 eingesetzt ist, deren anderes Ende in einen Vorratsbehälter für einen Zusatzstoff in Form eines Fluides oder Pulvers ragt. Die Zuleitung 8 weist einen gegenüber dem Befüllschlauch reduzierten Durchmesser auf und ist durch eine Bohrung des Deckels geführt. Zur sicheren Befestigung der Zuleitung 8 ist sie mittels einer umfangsseitigen Schelle 9 an dem Einlaufstutzen 5 fixiert.

In alternativer Ausgestaltung trägt die Zuleitung 8 an ihrem dem Einlaufstutzen 5 zugewandten Ende ein rohrförmiges Winkelstück 11, dessen einer Schenkel 12 in die Zuleitung 8 und dessen anderer Schenkel 13 in die Querbohrung 6 des Einlaufstutzens 5 eingesetzt ist. Die beiden Schenkel 12, 13 können durch Befestigungsmittel, wie Klebstoff, Dichtungsmasse oder dergleichen oder durch jeweils einen Presssitz, der durch umfangsseitige Wulste 17 unterstützt wird, sicher positioniert sein. Zur Steigerung der Wirkung der Strahlpumpe ist der in dem Einlaufstutzen 5 festgelegte Schenkel 13 des Winkelstücks 11 an seinem freien Ende 14 derart abgeschrägt, dass seine Öffnung 15 in Richtung des freien Endes 16 des Einlaufstutzens 5 weist. Zur

Damit beim Befüllen des durch den Deckel relativ dicht verschlossenen Behälters kein Überdruck entstehen kann, weist der Deckel Überlauf- bzw. Entlüftungsöffnungen 10 auf, die sich von der Innenseite des Deckels zur Außenseite erstrecken.

Der Deckel findet bevorzugt als Verschluss eines Wassertanks eines Wohnmobils, Wohnwagens, Bootes, Lkws, Busses oder dergleichen Verwendung und ist mit einem Einfüllstutzen des Wassertanks lösbar zu verbinden um den Befüllschlauch und die Zuleitung 8 beim Befüllen des Behälters bzw. Wassertanks sicher zu haltern.

Wenn der Behälter mittels des Befüllschlauchs mit Wasser befüllt wird, durchströmt dieses den Anschluss 4 und den Einlaufstutzen 5 des an dem Einfüllstutzen des Behälters festgelegten Deckels. Hierbei wird der Zusatzstoff in Form eines Fluides oder Pulvers durch die Zuleitung 8 aus dem Vorratsbehälter angesaugt und mit dem strömenden Wasser nach dem Prinzip einer Venturi-Düse bzw. einer Strahlpumpe vermischt. Handelt es sich bei dem Zusatzstoff um eine Silberionenlösung oder Chlor in Lösung oder in Pulverform, dann wird das Wasser nach kurzer Einwirkzeit nach dem Befüllen des Behälters entkeimt. Bei dem Zusatzstoff kann es sich auch um ein Reinigungsmittel zum Säubern des Behälters oder um ein Frostschutzmittel handeln, um ein Einfrieren des Wassers im Tank zu verhindern.

## Patentansprüche

1. Deckel zum Verschließen eines mit einer Flüssigkeit zu befüllenden Behälters, insbesondere Wassertank eines Wohnmobils, Wohnwagens, Bootes, Busses, Lkws oder dergleichen, mit einem Anschluss (4) zur Befestigung eines Befüllschlauches für die Flüssigkeit, **dadurch gekennzeichnet, dass**
- dem auf der einen Seite des Deckels befindlichen Anschluss (4) ein ein freies Ende (16) aufweisender rohrförmiger Einlaufstutzen (5) auf der gegenüberliegenden Seite des Deckels zugeordnet ist, wobei der Anschluss (4) mit dem rohrförmigen Einlaufstutzen (5) verschraubt ist,
- dem Anschluss (4) eine in den Deckel eingesetzte Zuleitung (8) zugeordnet ist, die zum einen in den Strömungsweg der Flüssigkeit und zum anderen in einen Vorratsbehälter für einen Zusatzstoff in Form eines Fluides oder Pulvers ragt, wobei die Zuleitung (8) in eine Querbohrung (6) des Einlaufstutzens (5) eingesetzt ist.

2. Deckel nach Anspruch 1, **dadurch gekennzeichnet, dass** die Zuleitung (8) mittels einer umfangsseitigen Schelle (9) an dem rohrförmigen Einlaufstutzen (5) fixiert ist.

3. Deckel nach einem der Ansprüche 1 oder 2, **dadurch gekennzeichnet, dass** die Zuleitung (8) als ein lösbar mit dem Vorratsbehälter verbundener Schlauch (7) ausgebildet ist.

4. Deckel nach einem der Ansprüche 1 bis 3, **dadurch gekennzeichnet, dass** die Zuleitung (8) an ihrem dem rohrförmigen Einlaufstutzen (5) zugewandten Ende mit einem rohrförmigen Winkelstück (11) versehen ist, das mit einem Schenkel (12) in die Zuleitung (8) und mit einem anderen Schenkel (13) in den rohrförmigen Einlaufstutzen (5) eingesetzt ist.

5. Deckel nach Anspruch 4, **dadurch gekennzeichnet, dass** das Winkelstück (11) mit seinen Schenkeln (12, 13) in die schlauchförmige Zuleitung (8) und/oder den Einlaufstutzen (5) eingepresst ist.

6. Deckel nach Anspruch 4 oder 5, **dadurch gekennzeichnet, dass** das Winkelstück (11) an seinem in den rohrförmigen Einlaufstutzen (5) ragenden Ende derart abgeschrägt ist, dass seine Öffnung (15) in Richtung des freien Endes (16) des rohrförmigen Einlaufstutzens (5) weist.

7. Deckel nach einem der Ansprüche 1 bis 6, **dadurch gekennzeichnet, dass** sich mindestens eine Überlauf- und oder Entlüftungsöffnung (10) von der Innenseite zur Außenseite des Deckels erstreckt.

8. Deckel nach einem der Ansprüche 1 bis 7, **dadurch gekennzeichnet, dass** eine Verschlusseinrichtung, insbesondere ein Gewinde, Bajonettverschluss oder dergleichen, vorzugsweise abschließbar, mit einem Einfüllstutzen des Behälters kompatibel ist.

9. Deckel nach Anspruch 1, **dadurch gekennzeichnet, dass** der Anschluss (4) als eine lösbare Steckkupplung (3) oder eine Schlauchtülle ausgebildet ist.

## Claims

1. Lid for closing a container which is to be filled with a liquid, in particular a water tank of a caravan, mobile home, boat, bus, lorry or the like, having a connector (4) for fastening a filling hose for the liquid, **characterized in that**
- the connector (4) which is situated on one side of the lid is assigned a tubular filler neck (5) which has a free end (16) on the opposite side of the lid, the connector (4) being screwed to the tubular filler neck (5),
- the connector (4) is assigned a feed line (8) which is set into the lid and firstly protrudes into the flow path of the liquid and secondly into a storage container for an additive in the form of a fluid or a powder, the feed line (8) being set into a transverse bore (6) of the filler neck (5).

2. Lid according to Claim 1, **characterized in that** the feed line (8) is fixed on the tubular filler neck (5) by means of a circumferential-side clip (9).

3. Lid according to either of Claims 1 and 2, **characterized in that** the feed line (8) is configured as a hose (7) which is connected releasably to the storage container.

4. Lid according to one of Claims 1 to 3, **characterized in that**, at its end which faces the tubular filler neck (5), the feed line (8) is provided with a tubular elbow (11) which is set with one limb (12) into the feed line (8) and with another limb (13) into the tubular filler neck (5).

5. Lid according to Claim 4, **characterized in that** the elbow (11) is pressed with its limbs (12, 13) into the hose-shaped feed line (8) and/or the filler neck (5).

6. Lid according to Claim 4 or 5, **characterized in that**, at its end which protrudes into the tubular filler neck (5), the elbow (11) is bevelled in such a way that its opening (15) points in the direction of the free end (16) of the tubular filler neck (5).

7. Lid according to one of Claims 1 to 6, **characterized in that** at least one overflow and/or venting opening (10) extends from the inner side to the outer side of the lid.

8. Lid according to one of Claims 1 to 7, **characterized in that** a closure device, in particular a thread, bayonet closure or the like, is compatible with a filler neck of the container, preferably in a lockable manner.

9. Lid according to Claim 1, **characterized in that** the connector (4) is configured as a releasable plug-in coupling (3) or a hose nozzle.

## Revendications

1. Couvercle pour fermer un récipient à remplir avec un liquide, en particulier un réservoir d'eau d'une caravane, d'un mobile-home, d'un bateau, d'un bus, d'un poids lourd ou similaire, comprenant un raccord (4) pour la fixation d'un tuyau souple de remplissage pour le liquide, **caractérisé en ce que**
- au raccord (4) se trouvant d'un côté du couvercle est associée une tubulure d'entrée (5) de forme tubulaire présentant une extrémité libre (16) du côté opposé du couvercle, le raccord (4) étant vissé à la tubulure d'entrée (5) de forme tubulaire,
- au raccord (4) est associée une conduite d'amenée (8) insérée dans le couvercle, laquelle pénètre d'une part dans la voie d'écoulement de liquide et d'autre part dans un réservoir pour un additif sous la forme d'un fluide ou d'une poudre, la conduite d'amenée (8) étant introduite dans un alésage transversal (6) de la tubulure d'entrée (5).

2. Couvercle selon la revendication 1, **caractérisé en ce que** la conduite d'amenée (8) est fixée à la tubulure d'entrée (5) de forme tubulaire au moyen d'un collier (9) du côté de la périphérie.

3. Couvercle selon l'une quelconque des revendications 1 ou 2, **caractérisé en ce que** la conduite d'amenée (8) est réalisée sous forme de tuyau souple (7) connecté de manière desserrable au réservoir.

4. Couvercle selon l'une quelconque des revendications 1 à 3, **caractérisé en ce que** la conduite d'amenée (8) est pourvue, au niveau de son extrémité tournée vers la tubulure d'entrée (5) de forme tubulaire, d'une pièce coudée (11) de forme tubulaire, qui est introduite avec une branche (12) dans la conduite d'amenée (8) et avec une autre branche (13) dans la tubulure d'entrée (5) de forme tubulaire.

5. Couvercle selon la revendication 4, **caractérisé en ce que** la pièce coudée (11) est pressée avec ses branches (12, 13) dans la conduite d'amenée (8) en forme de tuyau souple et/ou dans la tubulure d'entrée (5).

6. Couvercle selon la revendication 4 ou 5, **caractérisé en ce que** la pièce coudée (11) est biseautée au niveau de son extrémité pénétrant dans la tubulure d'entrée (5) de forme tubulaire, de telle sorte que son ouverture (15) soit tournée dans la direction de l'extrémité libre (16) de la tubulure d'entrée (5) de forme tubulaire.

7. Couvercle selon l'une quelconque des revendications 1 à 6, **caractérisé en ce qu'**au moins une ouverture de débordement et/ou de désaérage (10) s'étend depuis le côté intérieur jusqu'au côté extérieur du couvercle.

8. Couvercle selon l'une quelconque des revendications 1 à 7, **caractérisé en ce qu'**un dispositif de fermeture, en particulier un filetage, une fermeture à baïonnette ou similaire, de préférence refermable, est compatible avec une tubulure de remplissage du récipient.

9. Couvercle selon la revendication 1, **caractérisé en ce que** le raccord (4) est réalisé sous la forme d'un accouplement enfichable desserrable (3) ou d'une douille pour tuyau flexible.
